# EUROPÄISCHE PATENTANMELDUNG

(11) **EP 4 675 193 A1**
(43) Veröffentlichungstag der Anmeldung: **07.01.2026**
(21) Anmeldenummer: 25185783.5
(22) Anmeldetag: 27.06.2025
(51) Int. Cl.: F24H 1/44, F24H 4/02, F24H 8/00, F24H 9/00

(54) **HYBRID-HEIZGERÄT UND VERWENDUNG EINES DEFLEKTORS**

(30) Priorität: 05.07.2024 DE 102024119215
(71) Anmelder: Vaillant GmbH, 42859 Remscheid NRW (DE)
(72) Erfinder: Morilleau, Nicolas, 44620 La Montagne (FR); Lami, Henri, 44690 La Haye Fouassière (FR); Daudet, Frederic, 44400 Rezé (FR)
(74) Vertreter: Popp, Carsten

(57) **Zusammenfassung**

Vorgeschlagen wird ein Hybrid-Heizgerät (1), umfassend einen Heizkessel (3), eingerichtet zur Verbrennung eines Brennstoffes, sowie eine Luft/ Wasser-Wärmepumpe (4) mit einem Verdampfer (8), wobei Heizkessel (3) und Wärmepumpe (4) innerhalb eines gemeinsamen Gehäuses (2) angeordnet und dazu eingerichtet sind, einen Zuluftstrom (23) aus einen gemeinsamen Zuluftanschluss (29) anzusaugen, und ein Abgasstrom (22) des Heizkessels (3) dem Verdampfer (8) der Wärmepumpe (4) zugeleitet wird, wobei ein Deflektor (6) innerhalb des Gehäuses (2) derart angeordnet und eingerichtet ist, dass der aus dem Zuluftanschluss (29) in das Gehäuse (2) einströmende Zuluftstrom (23) auf einem ersten Luftweg (25) an dem Heizkessel (3) derart vorbeigeführt wird, dass kein thermischer Kontakt zwischen dem ersten Luftweg (25) bzw. dem Zuluftstrom (23) und dem Heizkessel (3) besteht, und anschließend dem Verdampfer (8) und/ oder dem Heizkessel (3) zugeführt wird. Die Erfindung ermöglicht einen energetisch effizienten Betrieb des Hybrid-Heizgeräts (1) in Verbindung mit einem einfachen und kompakten Aufbau desselben.

## Beschreibung

Die Erfindung betrifft eine Hybrid-Heizgerät und eine Verwendung eines Deflektors.

Im Rahmen des zunehmenden Fokus auf nachhaltige Energien zum Heizen von Gebäuden und zur Bereitstellung von Warmwasser wurden Hybrid-Heizgeräte entwickelt, die eine Wärmepumpe, zumeist eine Luft-Wasser Wärmepumpe, mit einem klassischen Heizkessel kombinieren. Die Betriebszeiten des Heizkessels können so energiesparend gemindert werden und insbesondere in Übergangszeiten oder in Zeiträumen geringer Wärmeanforderungen kann eine Versorgung lediglich mit der Wärmepumpe erfolgen. Bei einer hohen Wärmeanforderung, beispielsweise bedingt durch kalte Witterung oder durch eine hohen Warmwasserbedarf, kann der Heizkessel komfortsichernd schnell eine hohe Wärmeleistung einbringen, um alle Wärmeanforderungen zu erfüllen.

Eine derartige Hybrid-Heizungsanlage wird in der EP 2 868 984 A1 beschrieben. Diese umfasst eine Luft/ Flüssigkeit-Wärmepumpe und einen Kessel zur Erwärmung von Sanitärwasser. Der Verflüssiger der Wärmepumpe kann zweigeteilt ausgeführt sein und durch einen ersten Teil zulaufendes, kaltes Sanitärwasser geführt werden. Nachteilig erfordert eine derartige Heizungsanlage in Verbindung mit einer Luftzuführung für Heizkessel und Wärmepumpe einen erheblichen Installationsaufwand und Bauraum.

In der EP 2 273 203 A2 wird ein Hybrid-Heizgerät vorgestellt, das in einer einzigen Hülle angeordnet werden kann, also eine kompakte Bauform aufweist. Dieses umfasst eine durch die Zuluft des Kessels gespeiste Luft-Wasser-Wärmepumpe und einen Heizkessel. Nachteilig ist, dass die Energieeffizienz dieser Heizungsanlage gering ist. Auch die EP 2 926 059 B1 zeigt eine derartiges Hybrid-Heizgerät mit verbesserungswürdiger Energieeffizienz.

Es ist daher Aufgabe der Erfindung, die mit Bezug auf den Stand der Technik geschilderten Probleme zumindest teilweise zu lindern oder zu lösen. Insbesondere soll ein Hybrid-Heizgerät angegeben werden, das besonders energieeffizient arbeitet und einfach aufgebaut ist. Weiter ist wünschenswert, dass das Hybrid-Heizgerät eine kompakte Bauform aufweist und in einer Hülle bzw. einem Gehäuse angeordnet werden kann.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Hybrid-Heizgerät bei, umfassend einen Heizkessel, eingerichtet zur Verbrennung eines Brennstoffes, sowie eine Luft/ Wasser-Wärmepumpe mit einem Verdampfer. Heizkessel und Wärmepumpe sind innerhalb eines gemeinsamen Gehäuses angeordnet und saugen Luft aus einem gemeinsamen Zuluftanschluss an. Ein Abgasstrom des Heizkessels wird dem Verdampfer der Wärmepumpe zugeleitet. Dabei ist ein Deflektor innerhalb des Gehäuses derart angeordnet und eingerichtet, dass aus dem Zuluftanschluss in das Gehäuse einströmende Luft auf einem ersten Luftweg an dem Heizkessel derart vorbeigeführt wird, dass kein thermischer Kontakt zwischen dem ersten Luftweg bzw. dem Zuluftstrom und dem Heizkessel besteht, und danach bzw. anschließend einem Verdampfer und/ oder dem Heizkessel zugeführt wird.

Das Hybrid-Heizgerät kann der Versorgung eines Gebäudes mit Heizungswärme und/ oder Warmwasser dienen und stehend oder insbesondere wandhängend anzuordnen sein. Insbesondere kann das Heizgerät eine Wärmeleistung von bis zu 50 Kilowatt erbringen.

Bei dem Heizkessel des Hybrid-Heizgeräts kann es sich um einen bekannten Heizkessel zur Verbrennung eines Brennstoffes handeln. Der Heizkessel kann dem durch eine zweite Fördereinrichtung angesaugten Verbrennungsluftstrom einen, einem vorgegebenen Verbrennungsluftverhältnis (Lambda, Luftzahl) entsprechenden, Massestrom Brennstoff zusetzen. Das entstehende Verbrennungsgemisch kann über einen Gemischkanal einem Brenner des Heizkessels zugeführt, aus diesem in eine Brennkammer des Heizgeräts austreten und dort verbrannt werden. Hierfür kann der Heizkessel eine Zündeinrichtung umfassen, um das Verbrennungsgemisch am Brenner zu entzünden. Mindestens ein Wärmetauscher kann dazu eingerichtet sein, bei der Verbrennung des Brennstoffes in der Brennkammer entstehende Wärme auf einen in einem Heizkreis zirkulierenden Wärmeträger zu übertragen. Das Hybrid-Heizgerät kann zudem eine Umwälzpumpe des Heizkreises umfassen.

Der Abgasstrom bzw. die Verbrennungsprodukte werden aus der Brennkammer über eine Abgaszuführung dem Verdampfer der Wärmepumpe zugeleitet. Insofern kann die erste Fördereinrichtung des Verdampfers den Abgasstrom aus der Abgaszuführung und/ oder einen Zuluftstrom aus dem ersten Luftweg ansaugen. Hierfür kann die erste Fördereinrichtung in einer Durchströmungsrichtung des Verdampfers gesehen diesem nachgeordnet angeordnet sein. Nach dem Durchströmen des Verdampfers kann der Luftstrom bzw. Abgasstrom, der den Verdampfer durchströmt, über einen Abgasanschluss des Gehäuses einer Abgasanlage des Gebäudes zugeführt werden. Der Verdampfer ist somit außerhalb der Abgaszuführung und außerhalb des Abgaskanals im Gehäuse angeordnet und kann vorteilhaft eine große Wärmeaustauschfläche aufweisen.

Der Heizkessel kann insbesondere zur Verbrennung eines Brenngases als Brennstoff eingerichtet sein. Bei dem Brenngas kann es sich beispielsweise um ein fossiles Gas wie Erdgas oder auch um Wasserstoff handeln. Der Heizkessel kann beispielhaft zur Verbrennung eines Brenngases mit einem Anteil (reinem) Wasserstoff von mindestens 80 Prozent, 90 Prozent oder 95 Prozent oder auch reinem Wasserstoff eingerichtet sein. Insbesondere kann es sich bei dem Heizkessel um einen Brennwert-Heizkessel bzw. ein Brennwert-Gasheizgerät handeln, der dazu eingerichtet ist, das Abgas derart abzukühlen, dass enthaltenes Wasser kondensiert und somit die Kondensationswärme nutzbar macht.

Der Heizkessel kann zur Steuerung des Massestromes Brenngas ein Gasventil aufweisen, das in der Regel ein Gassicherheitsventil und ein Gasregelventil umfassen kann. Das Gasregelventil kann dabei insbesondere ein Schrittmotorventil sein, das einen definierten Massestrom Brenngas einstellen kann. Alternativ kann das Gasregelventil auch einen Massestrom Brenngas entsprechend einem übermittelten Steuerdruck abgeben. Der Steuerdruck kann dabei in einer Venturieinrichtung erfasst werden und ein Maß für den geförderten Massestrom Verbrennungsluft sein. Diese Ausgestaltung wird auch als pneumatischer Gas-Luftverbund bezeichnet. Das Sicherheitsventil soll ein Austreten unverbrannten Wasserstoffs verhindern und wird beispielsweise bei einem Startvorgang des Heizgerätes erst nach dem Anfahren der Fördereinrichtung für eine für den Startvorgang geeignete Startleistung freigegeben. Die vorgenannten Komponenten können alle Teile des Heizkessels selbst sein.

Der Heizkessel kann insbesondere die Brennerleistung an den Bedarf anpassen, was auch als "Modulieren" bezeichnet wird. Hierzu kann bei einem Erkennen eines geänderten Wärmebedarfs, beispielsweise unter Einbeziehung einer Vorlauf- und Rücklauftemperatur des mit dem Hybrid-Heizgerät verbundenen Heizkreises, ein Regel- und Steuergerät des Hybrid-Heizgeräts eine Leistung der zweiten Fördereinrichtung und damit den Massestrom Zuluft, die durch den Heizkessel als Verbrennungsluft genutzt wird, an den Wärmebedarf bzw. die Wärmeleistung der Wärmepumpe anpassen. Gleichzeitig passt eine Regelung den Brennstoffmassestrom an den sich ändernden Zuluftstrom an.

Bei der Wärmepumpe kann es sich um eine bekannte Wärmepumpe handeln, bei der ein Kältemittel in einem Kältekreis zirkuliert und Wärme überträgt. Die Wärmepumpe umfasst einen Verdampfer, der Wärme aus dem Zuluftstrom und/ oder aus dem Abgasstrom des Heizkessels aufnehmen kann, und einen Verflüssiger, eingerichtet zur Übertragung von Wärme auf den in dem Heizkreis zirkulierenden Wärmeträger. Hierzu kann eine erste Fördereinrichtung der Wärmepumpe vorgesehen sein, die dem Verdampfer Luft zuführt bzw. diesen mit Luft durchströmt. In einer Durchströmungsrichtung des Wärmeträgers des Heizkreises gesehen, kann der Verflüssiger dem mindestens einen mit dem Heizkessel in Wirkverbindung stehenden Wärmetauscher vorgelagert sein. Das Kältemittel kann im Verdampfer von einer flüssigen Phase in eine gasförmige Phase übergehen und dabei dem Zuluftstrom und/ oder dem Abgasstrom des Heizkessels Wärme entziehen. Im Verflüssiger kann das Kältemittel von der gasförmigen Phase in die flüssige Phase übergehen und Wärme auf den Wärmeträger des Heizkreises übertragen. Zwischen Verdampfer und Verflüssiger können auf gegenüberliegenden Seiten ein Kompressor und ein Expansionsventil angeordnet sein, um für die Phasenübergänge geeignete Druckverhältnisse einzustellen.

Das Hybrid-Heizgerät kann zudem eine Bereitstellung von Warmwasser (erwärmten Brauchwasser) umfassen. Hierzu kann ein Warmwasserwärmetauscher in einem Bypass zwischen Vorlauf und Rücklauf des Heizkreises angeordnet sein und über ein Dreiwegeventil kann eine Durchströmung dieses Warmwasserwärmetauscher initiiert werden.

Das Hybrid-Heizgerät kann ein einziges Gehäuse umfassen, in dem die Wärmepumpe und der Heizkessel gemeinsam angeordnet sind. Mit anderen Worten können alle Komponenten des Hybrid-Heizgerät in einer Hülle angeordnet sein. Der Zuluftanschluss kann derart mit dem Gehäuse verbunden sein, dass der Zuluftstrom aus dem Zuluftanschluss in das Innere des Gehäuses geleitet wird. Die erste Fördereinrichtung der Wärmepumpe und die zweite Fördereinrichtung des Heizkessels saugen Luft aus dem innerhalb des Gehäuses angeordneten ersten Luftweg an. Zudem wird bei eingeschaltetem Heizkessel dessen Abgasstrom über die Abgaszuführung dem Verdampfer zugeleitet. Dem Verdampfer kann in dessen Durchströmungsrichtung nachgeordnet ein Abgaskanal zu dem Abgasanschluss des Gehäuses führen.

Das Hybrid-Heizgerät kann ein Regel- und Steuergerät umfassen, das den Betrieb desselben regelt und steuert. Dieses kann zumindest mit der ersten und/ oder zweiten Fördereinrichtung, der Wärmepumpe bzw. Komponenten derselben und dem Heizkessel elektrisch bzw. datentechnisch verbunden sein.

Der Deflektor des Hybrid-Heizgeräts kann auch als Luftleiteinrichtung verstanden werden und ist derart angeordnet und eingerichtet, den aus dem Zuluftanschluss angesaugten Zuluftstrom über einen ersten Luftweg, dem ein erster Zuluftstrom zugeordnet ist, am Heizkessel vorbeizuführen. Vorbeiführen bedeutet in diesem Zusammenhang, dass weitestgehend kein thermischer Kontakt zwischen dem ersten Luftweg bzw. Zuluftstrom und dem Heizkessel bzw. der Brennkammer besteht und folglich eine Übertragung von Wärme des Heizkessels bzw. der Brennkammer auf den ersten Luftweg bzw. Zuluftstrom nicht oder weitestgehend nicht übertragen werden kann. Vorteilhaft können so Wärmeverluste des Heizkessels an den ersten Zuluftstrom vermieden und der Wirkungsgrad des Hybrid-Heizgeräts gesteigert werden.

Somit ergibt sich ein erster Luftweg, dem ein erster Zuluftstrom zugeordnet ist, der am Heizkessel bzw. der Brennkammer vorbeiführt. Die erste Fördereinrichtung und/ oder die zweite Fördereinrichtung können Zuluft aus dem ersten Luftweg ansaugen. Der Deflektor ist dazu eingerichtet den aus dem Zuluftanschluss strömenden bzw. angesaugten Zuluftstrom in den ersten Luftweg zu leiten. Der erste Luftweg kann dabei durch den Deflektor und/ oder Bauteile des Hybrid-Heizgerätes begrenzt und ein Teilbereich des Inneren des Gehäuses sein. Dabei versteht sich, dass zur Begrenzung des ersten Luftwegs auch weitere Deflektoren bzw. Luftleiteinrichtungen vorgesehen sein können.

Der Verdampfer benötigt in der Regel einen sehr großen Luftstrom, um effizient zu arbeiten, häufig in einem Bereich von 200 Kubikmeter pro Stunde. Ein derartig großer Luftstrom würde einen hohen Wärmeverlust des Heizkessels bzw. der Brennkammer verursachen, wenn ein thermischer Kontakt des (ersten) Zuluftstromes mit dem Heizkessel oder der Brennkammer bestehen würde. Der Deflektor ist insbesondere dazu eingerichtet, den (ersten) Zuluftstrom direkt zum Verdampfer zu leiten, und den thermischen Kontakt des ersten Zuluftstromes mit dem Heizkessel und damit Wärmeverluste desselben zu mindern / reduzieren bzw. die Effizienz des Hybrid-Heizgerätes zu steigern.

Gemäß einer Ausgestaltung kann das Gehäuse des Hybrid-Heizgeräts eine Vorderseite und eine Rückseite aufweisen, wobei die Rückseite zur Befestigung des Hybrid- Heizgeräts an einer Wand eingerichtet ist, und der erste Luftweg an die Rückseite des Gehäuses angrenzt. Insofern kann der erste Zuluftstrom zwischen einer die Rückseite des Gehäuses bildenden Rückwand und dem Heizkessel bzw. der Brennkammer angeordnet sein. Dabei kan bei dem Hybrid-Heizgerät im Bereich der Rückseite bzw. an der Rückseite mindestens ein (aktiv einstellbares) Bauteil der Wärmepumpe angeordnet sein, insbesondere der Kompressor, der Verflüssiger und/oder der Verdampfer. An der bzw. im Bereich der Vorderseite kann mindestens ein Bauteil des Heizkessels angeordnet sein, insbesondere der Brenner und/oder der zugehörige Wärmetauscher und/oder das Gasventil.

Gemäß einer Ausgestaltung kann der Deflektor dazu eingerichtet sein, den aus dem Zuluftanschluss in das Gehäuse einströmenden Zuluftstrom auf den ersten und einen zweiten Luftweg aufzuteilen und ein vorgegebener Anteil des Zuluftstromes wird von der zweiten Fördereinrichtung angesaugt und umströmt auf dem zweiten Luftweg den Heizkessel äußerlich zur Kühlung . Diese Ausgestaltung ermöglicht eine gezielte Kühlung des Heizkessels bzw. der Brennkammer und eine Vermeidung von Schäden aufgrund von Überhitzung. Die Aufteilung des Zuluftstromes auf den ersten Zuluftstrom und den zweiten Zuluftstrom kann dabei dahingehend erfolgen, dass der zweite Zuluftstrom ausreichend ist, um Schäden aufgrund von Überhitzung des Heizkessels zu vermeiden und damit die Wärmeverluste auf ein zur Kühlung notwendiges Maß zu beschränken.

Gemäß einer Ausgestaltung kann auf einem dritten Luftweg ein dritter Zuluftstrom von dem ersten Luftweg bzw. Zuluftstrom dem Heizkessel als Verbrennungsluft zugeführt werden. Insofern der erste Luftweg an die Rückseite des Gehäuses angrenzt, kann der dritte Luftweg von der Rückseite des Gehäuses in Richtung der Vorderseite des Gehäuses und einer dort angeordneten Ansaugöffnung des Heizkessels führen.

Gemäß einer Ausgestaltung kann der Heizkessel ein Gasventil und/ oder ein elektronisches Bauteil im Bereich des dritten Luftweges umfassen, die derart angeordnet sind, dass das Gasventil und/ oder das elektronische Bauteil von der auf dem dritten Luftweg strömenden Luft gekühlt werden. Dabei kann es sich bei den elektronischen Bauteilen beispielsweise um ein Regel- und Steuergerät des Heizgeräts bzw. der Wärmepumpe und/ oder des Heizkessels handeln. Die elektronischen Bauteile können dabei in einer sogenannten E-Box angeordnet sein, die derart in oder am dritten Luftweg angeordnet ist, dass die E-Box von dem dritten Zuluftstrom umströmt oder durchströmt wird und die elektronischen Bauteile so gekühlt werden können.

Gemäß einer Ausgestaltung kann der Zuluftanschluss des Gehäuses des Hybrid-Heizgerätes zur Ansaugung von Umgebungsluft bzw. des Zuluftstromes koaxial zu dem Abgasanschluss angeordnet sein. Derartige Systeme werden auch als Luft-Abgassystem bezeichnet, wobei der Zuluftstrom um den Abgasstrom ummantelnd geführt wird und so vorteilhaft eine Wärmeübertragung vom Abgasstrom auf den Zuluftstrom angeregt werden kann. Dabei kann insbesondere der Zuluftstrom in das Gehäuse des Hybrid-Heizgerät münden und die Fördereinrichtung den Zuluftstrom aus dem Gehäuseinneren ansaugen. Ein hierfür eingerichteter Deflektor kann einen ringförmigen Bereich umfassen, der den Zuluftstrom aus dem Zuluftanschluss sammelt.

Das vorgeschlagene Hybrid-Heizgerät ermöglicht somit zumindest drei Betriebsarten. Bei einer ersten Betriebsart, einem reinen Wärmepumpenbetrieb, wird der gesamte erste Zuluftstrom von der ersten Fördereinrichtung angesaugt und durch den Verdampfer geführt. Bei einer zweiten Betriebsart, einem Kombinationsbetrieb, sind Heizkessel und Wärmepumpe in Betrieb und der erste Zuluftstrom wird anteilig dem Verdampfer und dem Heizkessel zugeführt. Der dem Heizkessel als Verbrennungsluft zugeführte Anteil des ersten Zuluftstromes kann dabei über den dritten Luftweg geführt werden und vorteilhaft verhindern, dass Abwärme des Heizkessels elektronische Bauteile und/ oder das Gasventil beschädigt. Bei einer dritten Betriebsart kann nur der Heizkessel in Betrieb sein und dessen Abgase werden durch den Verdampfer dem Abgasanschluss zugeführt. Vor dem Hintergrund einer möglichen Nutzung der Wärme des Abgasstromes wird die dritte Betriebsart in der Regel nur bei einem Defekt der Wärmepumpe auftreten.

Nach einem weiteren Aspekt der Erfindung wird eine Verwendung eines Deflektors in einem Hybrid- Heizgerät mit einem Heizkessel und einer Luft-Wasser- Wärmepumpe mit einem gemeinsamen Zuluftanschluss zur gezielten Aufteilung mit vorgegebenen Anteilen eines Luftstromes aus dem Zuluftanschluss auf einen ersten Luftweg, der am Heizkessel vorbeiführt und einen zweiten Luftweg der den Heizkessel gezielt umströmt und kühlt, vorgeschlagen.

Die im Zusammenhang mit dem Hybrid-Heizgerät erörterten Details, Merkmale und vorteilhaften Ausgestaltungen können entsprechend auch bei der hier vorgestellten Verwendung auftreten und umgekehrt. Insoweit wird auf die dortigen Ausführungen zur näheren Charakterisierung der Merkmale vollumfänglich Bezug genommen.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Hier werden somit ein Hybrid-Heizgerät und eine Verwendung eines Deflektors angegeben, welche die mit Bezug auf den Stand der Technik geschilderten Probleme zumindest teilweise lösen. Insbesondere tragen das Hybrid-Heizgerät sowie die Verwendung zumindest dazu bei, ein einfach und kompakt aufgebautes Hybrid-Heizgerät bereitzustellen, das einen energieeffizienten Betrieb mit geringen Wärmeverlusten ermöglicht. Zudem kann das Hybrid-Heizgerät in einem einzigen, auch wandhängend ausgeführten, Gehäuse angeordnet werden.

Die Erfindung sowie das technische Umfeld werden nachfolgend anhand beiliegender Figuren näher erläutert. Es ist darauf hinzuweisen, dass die Erfindung durch das angeführte Ausführungsbeispiel nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
- Fig. 1:: ein hier vorgeschlagenes Hybrid-Heizgerät und
- Fig. 2:: einen Deflektor des Hybrid-Heizgeräts.

Fig. 1 zeigt beispielhaft und schematisch ein hier vorgeschlagenes Hybrid-Heizgerät 1. Dieses kann einen Heizkessel 3 und eine Wärmepumpe 4 umfassen, die in genau einem Gehäuse 2 angeordnet sind. Das Hybrid-Heizgerät 1 bzw. dessen Gehäuse 2 hat eine Vorderseite 38 und eine Rückseite 39.

Die Wärmepumpe 4 hat einen Kältekreis 15, in dem ein Kältemittel zirkulieren und in einem Verdampfer 8 verdampfen und in einem Verflüssiger 21 verflüssigt werden kann. Im Kältekreis 15 kann zudem ein Kompressor 9 und ein Expansionsventil 16 vorhanden sein, die eine Einstellung des Druckes innerhalb von Verdampfer 8 und Verflüssiger 21 ermöglichen. Erkennbar sind die Bauteile der Wärmepumpe 4 bzw. die Wärmepumpe 4 angeordnet, insbesondere im Bereich der Rückseite 39 des Gehäuses 2. Mit dem Verdampfer 8 kann ein Abgaskanal 5 verbunden sein, durch den, ein den Verdampfer durchströmender Zuluftstrom und/ oder Abgasstrom 22 einem Abgasanschluss 24 des Gehäuses 2 und von da einer Abgasanlage des Gebäudes zugeführt werden kann. In oder vor dem Abgaskanal 5 kann eine erste Fördereinrichtung 7 angeordnet sein, die einen Zuluftstrom und/ oder einen Abgasstrom 22 durch den Verdampfer ansaugt.

Der Heizkessel 3 kann zur Verbrennung eines Brenngases, wie Erdgas oder Wasserstoff, eingerichtet sein. Ein Abgasstrom 22 des Heizkessels 3 kann über eine Abgaszuführung 34 dem Verdampfer 8 zugeleitet werden und diesen in einer Durchströmungsrichtung 32 des Verdampfers 8 durchströmen. Der Heizkessel 3 kann ein Gasventil 36 und elektronische Bauteile 37, wie ein Regel- und Steuergerät, umfassen. Erkennbar sind die Bauteile des Heizkessels 3 insbesondere im Bereich der Vorderseite 38 des Gehäuses 2 angeordnet. Über einen Wärmetauscher 10 kann bei der Verbrennung des Brenngases entstehende Wärme auf einen in einem Heizkreis 20 durch eine Umwälzpumpe 17 zirkulierenden Wärmeträger übertragen werden. Der Heizkreis 20 weist einen Vorlauf 14 auf, über den erwärmter Wärmeträger Verbrauchern wie Radiatoren oder Flächenheizungen zugeführt und einen Rücklauf 11 über den Wärmeträger von den Verbrauchern zurückgeführt werden kann. Zwischen Vorlauf 14 und Rücklauf 11 ist ein Warmwasserwärmetauscher 35 angeordnet, der einen Volumenstrom Trinkwasser oder Brauchwasser aus einem Kaltwasseranschluss 12 erwärmen und einem Warmwasserauslauf 13 zuführen kann. Hierzu kann Wärmeträger aus dem Vorlauf 14 über ein Dreiwegeventil 19 durch den Warmwasserwärmetauscher 35 geführt werden. Der Heizkessel 3 umfasst eine zweite Fördereinrichtung 18, die Verbrennungsluft aus dem Gehäuse 2 ansaugen kann.

Das Gehäuse 2 umfasst einen Zuluftanschluss 29, über den Umgebungsluft angesaugt werden kann. Innerhalb des Gehäuses 2 ist ein Deflektor 6 angeordnet, der den durch den Zuluftanschluss 29 angesaugten Zuluftstrom 23 an dem Heizkessel 3 über einen ersten Luftweg 25 als ersten Zuluftstrom 26 derart vorbeiführt, dass kein oder weitestgehend kein thermischer Kontakt zwischen erstem Zuluftstrom 26 und dem Heizkessel 3 besteht. Insofern wird keine oder nur geringfügig Wärme von der Außenseite des Heizkessels 3 auf den ersten Zuluftstrom 26 übertragen.

Der Deflektor 6 kann weiter dazu eingerichtet sein, einem zweiten Luftweg 27 einen zweiten Zuluftstrom 28 zuzuführen, der derart geleitet wird, dass eine gezielte Kühlung des Heizkessels bewirkt wird. Dabei ist der Deflektor 6 dazu eingerichtet, einen vorgegebenen, zur Kühlung des Heizkessels 3 benötigten, zweiten Zuluftstrom 28 vom ersten Zuluftstrom 26 abzuteilen und dem zweiten Luftweg 27 zuzuführen. Dies ermöglicht, eine ausreichende Kühlung des Heizkessels 3 bei gleichzeitig begrenztem Wärmeverlust zu bewirken.

Zudem kann über einen dritten Luftweg 30 ein dritter Zuluftstrom 31 geleitet werden. Der dritte Luftweg ist dabei derart angeordnet, dass der dritte Zuluftstrom 31 elektronische Bauteile 37 und das Gasventil 36 kühlt und somit vor einer Überhitzung durch Abwärme des Heizkessels 3 schützt. Dabei werden der zweite Zuluftstrom 28 und der dritte Zuluftstrom 31 maßgeblich durch die zweite Fördereinrichtung 18 initiiert also insbesondere bei in Betrieb befindlichem Heizkessel 3.

Fig. 2 zeigt beispielhaft und schematisch einen Deflektor 8, der für einen Zuluftanschluss 29 eingerichtet ist, der koaxial einen Abgasanschluss 24 umgibt. Hierfür hat der Deflektor 8 einen ringförmigen Bereich 33, der den Zuluftstrom 23 aus dem Zuluftanschluss 29 sammelt und dem ersten Luftweg 25 zuführt.

### Bezugszeichenliste

- 1: Hybrid-Heizgerät
- 2: Gehäuse
- 3: Heizkessel
- 4: Wärmepumpe
- 5: Abgaskanal
- 6: Deflektor
- 7: erste Fördereinrichtung
- 8: Verdampfer
- 9: Kompressor
- 10: Wärmetauscher
- 11: Rücklauf
- 12: Kaltwasserzulauf
- 13: Warmwasserauslauf
- 14: Vorlauf
- 15: Kältekreis
- 16: Expansionsventil
- 17: Zirkulationspumpe
- 18: zweite Fördereinrichtung
- 19: Dreiwege-Ventil
- 20: Heizkreis
- 21: Verflüssiger
- 22: Abgasstrom
- 23: Zuluftstrom
- 24: Abgasanschluss
- 25: erster Luftweg
- 26: erster Zuluftstrom
- 27: zweiter Luftweg
- 28: zweiter Zuluftstrom
- 29: Zuluftanschluss
- 30: dritter Luftweg
- 31: dritter Zuluftstrom
- 32: Durchströmungsrichtung Verdampfer
- 33: ringförmiger Bereich
- 34: Abgaszuführung
- 35: Warmwasserwärmetauscher
- 36: Gasventil
- 37: elektronische Bauteile
- 38: Vorderseite
- 39: Rückseite

## Patentansprüche

1. Hybrid-Heizgerät (1), umfassend einen Heizkessel (3), eingerichtet zur Verbrennung eines Brennstoffes, sowie eine Luft/ Wasser-Wärmepumpe (4) mit einem Verdampfer (8), wobei Heizkessel (3) und Wärmepumpe (4) innerhalb eines gemeinsamen Gehäuses (2) angeordnet und dazu eingerichtet sind, einen Zuluftstrom (23) aus einen gemeinsamen Zuluftanschluss (29) anzusaugen und ein Abgasstrom (22) des Heizkessels (3) dem Verdampfer (8) der Wärmepumpe (4) zuzuleiten, wobei ein Deflektor (6) innerhalb des Gehäuses (2) derart angeordnet und eingerichtet ist, dass der aus dem Zuluftanschluss (29) in das Gehäuse (2) einströmende Zuluftstrom (23) auf einem ersten Luftweg (25) an dem Heizkessel (3) derart vorbeigeführt, dass kein thermischer Kontakt zwischen dem ersten Luftweg (25) bzw. dem Zuluftstrom (23) und dem Heizkessel (3) besteht, und danach dem Verdampfer (8) und/ oder dem Heizkessel (3) zugeführt wird.

2. Hybrid- Heizgerät (1) nach Anspruch 1, wobei das Gehäuse (2) des Hybrid-Heizgeräts (1) eine Vorderseite und eine Rückseite aufweist, die Rückseite zur Befestigung des Hybrid- Heizgeräts (1) an einer Wand eingerichtet ist, und der erste Luftweg (25) an die Rückseite des Gehäuses (2) angrenzt.

3. Hybrid- Heizgerät (1) nach einem der vorangehenden Ansprüche, wobei eine erste Fördereinrichtung (7) Luft von dem ersten Luftweg (25) dem Verdampfer (8) der Wärmepumpe (4) zuführt, und eine zweite Fördereinrichtung (18) Luft von dem ersten Luftweg (25) dem Heizkessel (3) als Verbrennungsluft zuführt.

4. Hybrid- Heizgerät (1) nach einem der vorangehenden Ansprüche, wobei der Deflektor (6) dazu eingerichtet ist, den aus dem Zuluftanschluss (29) in das Gehäuse (2) einströmenden Zuluftstrom (23) auf den ersten Luftweg (25) und einen zweiten Luftweg (27) aufzuteilen und ein vorgegebener Anteil des Zuluftstromes (23) auf dem zweiten Luftweg (27) den Heizkessel (3) zur Kühlung umströmt.

5. Hybrid- Heizgerät (1) nach Anspruch 4, wobei die dem Heizkessel (3) auf einem dritten Luftweg (30) Luft von dem ersten Luftweg (25) dem Heizkessel (3) zugeführt wird.

6. Hybrid- Heizgerät (1) nach Anspruch 5, wobei der Heizkessel (3) ein Gasventil (36) und/ oder ein elektronisches Bauteil (37) im Bereich des dritten Luftweges (30) umfasst, und zwar derart angeordnet, dass das Gasventil (36) und/ oder das elektronische Bauteil (37) von der auf dem dritten Luftweg (30) strömenden Luft gekühlt werden.

7. Hybrid- Heizgerät (1) nach einem der vorangehenden Ansprüche, wobei der Heizkessel (3) ein Brennwert-Gasheizgerät ist.

8. Hybrid- Heizgerät (1) nach einem der vorangehenden Ansprüche, wobei der Zuluftanschluss (29) koaxial zu einem Abgasanschluss (24) angeordnet ist.

9. Verwendung eines Deflektors (8) in einem Hybrid- Heizgerät (1) mit einem Heizkessel (3) und einer Luft-Wasser- Wärmepumpe (4) mit einem gemeinsamen Zuluftanschluss (29) zur gezielten Aufteilung mit vorgegebenen Anteilen eines Zuluftstromes (23) aus dem Zuluftanschluss (29) auf einen ersten Luftweg (25), der am Heizkessel (3) vorbeiführt und einen zweiten Luftweg (27) der den Heizkessel (3) gezielt umströmt und kühlt.
